# EUROPÄISCHE PATENTSCHRIFT

(11) **EP 0 539 669 B1**
(45) Veröffentlichungstag und Bekanntmachung des Hinweises auf die Patenterteilung: **31.05.1995**
(21) Anmeldenummer: 92113561.2
(22) Anmeldetag: 08.08.1992
(51) Int. Cl.: B21D 43/10

(54) **Verfahren zum Betreiben eines Tafelanlagesystems für Stanzpressen.**
Method for operating a plate feeding system for punching presses.
Méthode d'actionnement d'un système d'alimentation de plaques pour des presses à poinçonner.

(30) Priorität: 31.10.1991 DE 4135901
(43) Veröffentlichungstag der Anmeldung: 05.05.1993
(73) Patentinhaber: ALFONS HAAR Maschinenbau GmbH & Co., D-22547 Hamburg (DE)
(72) Erfinder: Haar, Thomas, Dipl.-Ing., W-2083 Halstenbek (DE)
(74) Vertreter: Patentanwälte Hauck, Graalfs, Wehnert, Döring, Siemons

(56) Entgegenhaltungen:
- DE-U- 8 318 201

## Beschreibung

Die Erfindung bezieht sich auf ein Verfahren zum Betreiben eines Tafelanlagesystems für Stanzpressen nach dem Oberbegriff des Patentanspruchs 1.

Derartige Tafelanlagesysteme dienen dazu, Tafeln, beispielsweise aus Aluminiumblech, positioniert einer Stanzpresse zuzuführen, die eine vorgegebene Anzahl von Rohlingen aus der Tafel ausstanzt. Die Tafel wird in den Greifmitteln eingespannt und vom Vorschubschlitten zwischen den Stanzwerkzeugen bewegt, wobei die Bewegung normalerweise entlang zweier orthogonaler Achsen stattfindet, da zwecks günstiger Materialausnutzung eine versetzte Teilung gewählt wird. Aus dem DE-U-83 18 201 (Dieses Dokument enthält die Merkmale des Oberbegriffs des Anspruchs 1) ist ein Tafelanlagesystem bekanntgeworden, bei dem der Vorschubschlitten zwei Greifzangen aufweist, welche die Tafel an der hinteren Kante erfassen und schrittweise in die Werkzeugmaschine vorschieben. Der Vorschub ist an die Bewegung der Werkzeugmaschine, beispielsweise der Stanzpresse, gekoppelt derart, daß der Vorschub in einer Zeit erfolgt, in der das Werkzeug einen Rückhub ausführt und sich mithin außerhalb der Arbeitsebene befindet. Nach Beendigung eines Arbeitszyklus für die Tafel fährt der Vorschubschlitten in eine Ausgangs-oder Aufnahmeposition zurück, in der er die nächste Tafel erfaßt. Diese Tafel wird von einem Lade- oder Vorlageschlitten aus einer Positionierstation lagerichtig in die Ladeposition vorgeschoben, in der sich die Tafel unmittelbar vor dem Werkzeug befindet. Hierbei bewegt sich der Vorlageschlitten unter der Vorschubvorrichtung hindurch, um die Blechtafel in die Lade- oder Übergabeposition zu bringen. Der Antrieb für den Vorlageschlitten ist normalerweise so ausgeführt, daß der Vorlageschlitten die Tafel stets in die gleiche Position bringt, unabhängig von der Größe der Blechtafel und dem Stanzbild.

Von dem letzten Vorschubschritt einer voraufgehenden Tafel bis zur Übernahme der nachfolgenden Tafel in der Vorschubvorrichtung vergeht zwangsläufig eine gewisse Zeit, die deutlich länger ist als die Taktzeit der Stanzpresse. Bei dem bekannten Tafelanlagesystem müssen die Spannzangen zunächst von der alten Tafel entfernt und in eine Position hinter die neue Tafel verfahren werden, um sie anschließend wieder in entgegengesetzter Verstellrichtung mit der hinteren Kante der Tafel in Eingriff zu bringen. Die Spannzangen legen daher zwei unterschiedliche Verstellwege zurück, was für jeden einen Beschleunigs- und einen Abbremsvorgang bedeutet. Bei den schnellsten bekannten Systemen beträgt diese unproduktive Wechselzeit etwa 1,8 Sekunden. Das entspricht bei 200 Hüben pro Minute etwa 6 Leerhüben der Stanzpresse.

Aus der DE-OS 34 37 642 ist bereits ein Tafelanlagesystem bekanntgeworden, das ohne unproduktive Wechselzeiten arbeitet. Das bekannte System erfordert zwei separate Vorschubvorrichtungen mit jeweils an einer Seite der Tafel angreifenden Spannzangen, die abwechselnd zum Einsatz kommen. Ein derartiges System ist jedoch verhältnismäßig aufwendig.

Bei mit Vorlageschlitten arbeitenden Systemen ist zwar denkbar, zur Vermeidung von Leerhüben die Presse so lange abzuschalten, bis die Übernahme einer neuen Tafel durch die Greifmittel des Vorschubschlittens stattgefunden hat.

Das Auskuppeln der Stanzpresse hat jedoch nicht unerhebliche Nachteile. Zum einen findet ein beträchtlicher Verschleiß statt. Zum anderen kann die Stanzpresse beim Einkuppeln bei jeder Tafel erst langsam auf die Arbeitsdrehzahl hochfahren. Dies führt unter Umständen zu Problemen beim Auswerfen der Stanzteile.

Der Erfindung liegt die Aufgabe zugrunde, ein Verfahren zum Betreiben eines Tafelanlegesystems für Stanzpressen anzugeben, das die Übergangszeit bei weiterlaufender Presse für die Tafeln deutlich verringert.

Diese Aufgabe wird gelöst durch die Merkmale des Patentanspruchs 1. In den Ansprüchen 2 und 3 werden besondere Ausführungsarten der Erfindung angegeben.

Bei dem erfindungsgemäßen Verfahren wird die Tafel nicht an der hinteren Kante, sondern an gegenüberliegenden Seiten erfaßt. Dadurch entfällt der Vorschub der ersten Greifmittel hinter die Tafelkante und der weitere entgegengesetzte Weg bis zur Tafelkante hin. Die Übergabeposition der Tafel ist nicht mehr mit der vorderen Kante unmittelbar vor dem Werkzeug, sondern im Bereich des Werkzeugs. Dies bedeutet indessen, daß der Vorlageschlitten die Tafel erst in die Übergabeposition bringt, wenn die Greifmittel ihre Aufnahmeposition entlang beider Achsen erreicht haben. Die Übergabe der Tafel in der Übergabeposition an die ersten Greifmittel findet während des ersten Stanzschnittes statt, während dem die Tafel durch das Stanzwerkzeug fixiert ist.

Nach dem Ende der Verarbeitung der vorangegangenen Tafel fahren beide Achsen des Vorschubs, d.h. die ersten Greifmittel und der Vorschubschlitten in die Ausgangs- oder Aufnahmeposition, in der die neue Tafel aufgenommen wird. Der von den Greifmitteln zurückzulegende Weg ist systemgemäß erheblich kürzer als der Weg des Vorschubschlittens entlang der Längsachse. Sobald also die ersten Greifmittel in der Querachse ihre Tafelübernahmeposition erreicht haben oder sich außerhalb des Vorschubweges der neuen Tafel befinden, kann die neue Tafel von dem Vorlageschlitten in das Stanzwerkzeug hinein vorgeschoben werden, und zwar gleichzeitig mit dem Zurückfahren der ersten Greifmittel entlang der Längsachse. Befinden sich die ersten Greifmittel während des Zurückfahrens außerhalb der Kanten der Tafel, ist erforderlich, daß sie entlang der zweiten Achse in Richtung Tafel wieder zugestellt werden, sobald sie entlang der ersten Achse ihre Aufnahmeposition erreicht haben. Dies kann zum Beispiel bei gescrollten Tafeln der Fall sein, welche keine geraden Längskanten aufweisen. Bei Tafeln mit geraden Längskanten ist es indessen von Vorteil, wenn gemäß einer Ausgestaltung der Erfindung der Vorlageschlitten die Tafel durch die geöffneten Greifmittel und entlang der ersten Achse zur Übergabeposition vorschiebt. Die Tafel wird mithin durch die geöffneten Spannzangen vorgeschoben, während diese gleichzeitig zurück in die Aufnahmeposition verstellt werden.

Die beschriebenen Maßnahmen verringern die unproduktive Zeit auf etwa ein Drittel gegenüber den vorstehend beschriebenen Systemen, d.h. bei 200 Hüben pro Minute sind nur noch zwei Leerhübe erforderlich. Dadurch erhöht sich die Gesamtleistung einer Stanzpresse je nach Tafelgröße um 12 bis 17%. Der erforderliche Aufwand ist im Hinblick auf die konstruktive Ausführung nicht höher als bei herkömmlichen Systemen. Lediglich der Vorlageschlitten muß präziser gesteuert werden in Abstimmung mit den Verstellbewegungen des Vorschubsystems und dem Takt der Presse. Der Vorschub wird üblicherweise numerisch gesteuert. Die Software für die numerische Steuerung ist mithin zu ergänzen um die Steuerung des Vorlageschlittens. Ein weitergehender Aufwand ist nicht erforderlich.

Die Erfindung wird nachfolgend anhand von Zeichnungen näher erläutert.
- Fig. 1: zeigt eine Draufsicht auf ein schematisch dargestelltes Tafelanlagesystem nach der Erfindung während der Übergabe von einem Vorlageschlitten auf eine Vorschubvorrichtung.
- Fig. 2: zeigt eine ähnliche Darstellung wie Fig. 1 mit einer Tafel am Ende der Verarbeitung.
- Fig. 3: zeigt eine ähnliche Darstellung wie die Figuren 1 und 2 während des Vorschubs einer Tafel von dem Vorlageschlitten und der Verstellung der Vorschubvorrichtung in die Übernahmeposition nach Fig. 1.

In den Figuren 1 bis 3 ist mit 10 eine Stanzpresse herkömmlicher Bauart bezeichnet. Sie weist drei Stanzwerkzeuge 12 auf, die mittels eines Stößels senkrecht zur Zeichenebene bewegt werden. Ein Vorschubschlitten 16 ist entlang einer Führung 18 in Richtung des Doppelpfeils 20 verstellbar. Er weist Halter 22, 24 für Spannzangen 26, 28 als erste Greifmittel auf. Schlitten 16, Halter 22, 24 und Zangen 26, 28 werden durch geeignete Verstellantriebe betätigt, die wiederum von einer geeigneten Steuervorrichtung gesteuert werden.

Ein Vorlageschlitten 30 mit zwei Spannzangen 32, 34 als zweite Greifmittel ist entlang einer Schlittenführung 36 in Richtung des Doppelpfeils 38 verstellbar. Auch der Antrieb für den Schlitten 30 ist nicht dargestellt.

Die Spannzangen 22, 24 bzw. 32, 34 können herkömmlichen Aufbaus sein, beispielsweise eine starre Backe und eine bewegliche Backe aufweisen, wobei die bewegliche Backe durch einen geeigneten Antrieb betätigt wird.

Fig. 2 zeigt eine zu bearbeitende Tafel 40 in einer Position, in der der letzte Schnitt ausgeführt wird. Sobald die Stanzwerkzeuge 12 mit der Tafel 40 in Eingriff sind, können die Spannzangen 26, 28 öffnen, und der Vorschubschlitten kann die Spannzangen 26, 28 in eine Übergabeposition zurückverstellen, wie sie in Fig. 1 dargestellt ist. Während dieser Zeit haben die Spannzangen 32, 34 bereits eine neue Tafel erfaßt. Haben die Spannzangen 26, 28 ihre Position entlang der Querachse 21 erreicht, ist die Aufnahmeposition auf diese Achse erhalten. Dies beruht darauf, daß die Zangen 26, 28 die Tafeln am hinteren Ende an den Seitenkanten an gegenüberliegenden Seiten erfassen. Während mithin der Vorlageschlitten 30 die neue Tafel 40a entlang der Längsachse 20 in Richtung Stanzpresse 10 vorbewegt, bewegen sich die Zangen 26, 28 aufgrund der Rückbewegung des Schlittens 16 nach hinten, wobei die Tafel 40a durch die geöffneten Zangen, d.h. innerhalb des Mauls der Zangen, vorgeschoben wird. Der Vorschub der Tafel 40a erfolgt gemäß Fig. 1 in die Presse 10 hinein, wobei die Übergabeposition derjenigen Position entspricht, in der die Stanzwerkzeuge 12 den ersten Schnitt ausführen. Da die Stanzpresse 10 während der beschriebenen Vorgänge weiterläuft, ist dafür zu sorgen, daß der Vorlageschlitten 30 die Tafel 40a erst dann in die Presse 10 einschiebt, wenn die Spannzangen 26, 28 die in Fig. 1 dargestellte Aufnahmeposition erreicht haben. In dem Augenblick, in dem die Stanzwerkzeuge 12 die Tafel 40a schneiden und mithin gleichzeitig fixieren, werden die Spannzangen 32, 34 geöffnet und die Spannzangen 26, 28 geschlossen, so daß mithin die Übergabe vom Vorlageschlitten 30 auf den Vorschubschlitten stattfindet.

Da die Spannzangen 26, 28 nur in einer Richtung, nämlich entlang der Achse 20 verstellt werden müssen, ergibt sich durch die beschriebene Übergabe von Tafeln vom Ladeschlitten 30 auf den Vorschubschlitten eine minimale Zeit, die zum Beispiel nur zwei Leerhüben der Presse 10 entspricht. Diese Wechselzeit ist weitaus geringer als bei herkömmlichen Vorschubsystemen.

## Patentansprüche

1. Verfahren zum Betreiben eines Tafelanlagesystems für Stanzpressen, bei dem ein Vorschubschlitten (16) von einer Schlittenführung (18) geführt und entlang einer ersten Achse (20) in Richtung auf das Stanzwerkzeug (12) der Stanzpresse (10) und von diesem fort in eine Aufnahmeposition verstellt wird, bei dem mindestens zwei lösbare erste Greifmittel (26, 28), vorzugsweise Spannzangen, vom Vorschubschlitten (16) geführt und entlang einer zweiten Achse (21) senkrecht zur ersten Achse (20) verstellt werden, und bei dem ein Vorlageschlitten (30) mit lösbaren zweiten Greifmitteln (32, 34), vorzugsweise Spannzangen, entlang der ersten Achse (20) zum Vorschub einer Tafel (40a) in eine Übergabeposition zwecks Übernahme durch die ersten Greifmittel (24, 26) verstellt wird, dadurch gekennzeichnet, daß eine Tafel (40a) während eines Stanzschnittes der Stanzpresse (10) durch die ersten Greifmittel (24, 26) in der Übergabeposition, die der Tafelposition für den ersten Stanzschnitt der Stanzpresse (10) entspricht, am von der Stanzpresse (10) aus gesehen hinteren Ende an gegenüberliegenden Seiten seitlich erfaßt wird, und daß der Vorlageschlitten (30) eine nächstfolgende Tafel (40a) erst in die Übergabeposition bringt, wenn die ersten Greifmittel (24, 26) ihre Aufnahmeposition entlang der beiden Achsen (20, 21) erreicht haben.

2. Verfahren nach Anspruch 1, dadurch gekennzeichnet, daß die ersten Greifmittel (26, 28) mit Hilfe einer Steuervorrichtung und des zugehörigen Antriebs während oder unmittelbar nach dem letzten Schnitt der Stanzwerkzeuge (12) und dem Öffnen der ersten Greifmittel in die Aufnahmeposition zurück verstellt werden.

3. Verfahren nach Anspruch 2, dadurch gekennzeichnet, daß der Vorlageschlitten die Tafel (40a) durch die geöffneten ersten Greifmittel (26, 28) entlang der ersten Achse (20) zur Übergabeposition vorschiebt.

## Claims

1. A method to operate a plate positioning system for punching presses, wherein a feeding slide (10) is guided by slide guide means (18) and moved along a first axis (20) to and from the punching tool (12) of the punching press (10), at least a pair of releasable gripping means (26, 28), preferably gripping pliers are guided by the slide (16) and moved along a second axis (21) normal to said first axis (20), and a serving slide (30) including releasable gripping means, preferably gripping pliers, is moved along the first axis (20) to advance a plate into a transfer position to be taken by said first gripping means, characterized in that during a punching cut of the punching press (10) the plate (40a) is gripped by the gripping means (26, 28) in the transfer position corresponding to the plate position for the first cut at opposite sides of the plate (40, 40a) at the trailing edge thereof if looking from the punching press (10) and that the serving slide (30) brings the following plate (40a) into the transfer position only then when the first gripping means (26, 28) have reached their receiving position along both axes (20, 21).

2. The method of claim 1, characterized in that the first gripping means (26, 28) are moved back into the receiving position during or after the last cut of the punching tools (12) and after the opening of the first gripping means (26, 28) by means of a control device and an associated driving means.

3. The method of claim 2, characterized in that the serving slide moves the plate (40a) along the first axis into the transfer position through the opened first gripping means (26, 28).

## Revendications

1. Procédé d'actionnement d'un système d'alimentation en plaques pour des presses à poinçonner, dans lequel :
- un chariot d'avancement (16) est guidé par un guide de chariot (18) et est positionné le long d'un premier axe (20) dans la direction allant vers l'outil de poinçonnage (12) de la presse à poinçonner (10), puis, de là, vers une position de ramassage,
- au moins deux premiers moyens de serrage (26, 28) desserrables, de préférence des pinces de serrage, sont guidés par le chariot d'avancement (16) et sont positionnés le long d'un deuxième axe (21) perpendiculaire au premier axe (20),
- et un chariot de présentation (30), comportant des deuxièmes moyens de serrage desserrables (32, 34), de préférence des pinces de serrage, est positionné le long du premier axe (20) pour faire avancer une plaque (40a) dans une position de transfert, en vue de sa prise en charge par les premiers moyens de serrage (24, 26),
caractérisé en ce qu'une plaque (40a), pendant une passe de poinçonnage de la presse à poinçonner (10), est saisie latéralement, sur ses côtés opposés, à son extrémité située à l'arrière en regardant depuis la presse à poinçonner (10), par les premiers moyens de serrage desserrables (24, 26) dans la position de transfert, qui correspond à la position des plaques pour la première passe de poinçonnage de la presse à poinçonner (10),
- et en ce que le chariot de présentation (30) amène une plaque (40a) suivante dans la position de transfert, seulement quand les premiers moyens de serrage (24, 26) ont atteint leur position de réception le long des deux axes (20, 21).

2. Procédé suivant la revendication 1, caractérisé en ce que les premiers moyens de serrage (26, 28) reviennent en arrière, en position de réception, sous l'action d'un dispositif de commande et de son entraînement associé, pendant ou directement après la dernière coupe effectuée par l'outil de poinçonnage (12) et l'ouverture des premiers moyens de serrage.

3. Procédé suivant la revendication 2, caractérisé en ce que le chariot de présentation pousse en avant la plaque (40a), le long du premier axe (20), vers la position de transfert, au moyen des premiers moyens de serrage (26, 28), ouverts.
